# EUROPÄISCHE PATENTSCHRIFT

(11) **EP 1 764 194 B1**
(45) Veröffentlichungstag und Bekanntmachung des Hinweises auf die Patenterteilung: **29.07.2009**
(21) Anmeldenummer: 05020381.9
(22) Anmeldetag: 19.09.2005
(51) Int. Cl.: B26D 7/18

(54) **Stanzvorrichtung und Verfahren zum Betrieb davon**
Punch and method for using such a punch
Poinçon et utilisation d'un tel poinçon

(43) Veröffentlichungstag der Anmeldung: 21.03.2007
(73) Patentinhaber: BLUMER MASCHINENBAU AG, 8112 Otelfingen (CH)
(72) Erfinder: Engel, Michael, 8600 Dübendorf (CH); Stirnimann, Stephan, 8194 Hüntwangen (CH); Schuhmacher, Alex, 8405 Winterthur (CH)
(74) Vertreter: Schaad, Balass, Menzl & Partner AG

(56) Entgegenhaltungen:
- EP-B- 0 773 856
- WO-A-85/01241
- DE-A1- 10 230 365
- DE-A1- 10 317 015
- US-A- 2 352 339
- US-B1- 6 401 510

## Beschreibung

Die vorliegende Erfindung betrifft eine Stanzvorrichtung gemäss dem Oberbegriff von Anspruch 1 und ein Verfahren zum Betrieb davon gemäss Anspruch 8.

Eine gattungsgemässe Stanzvorrichtung und ein entsprechendes Betriebsverfahren sind aus der EP-B 0 773 856 der WO 85/01241 und der DE 102 30 365 A1 bekannt. Dabei wird der zu schneidende Materialbogen zwischen zwei im Profil keilförmige, hohlzylindrische Stanzmesser gebracht. Diese sind gegeneinander beweglich und so angeordnet, dass sie sich in ihrer Endposition nicht berühren können. Damit wird der Materialbogen mit Ausnahme einer dünnen Seele von zwei Seiten geschnitten. Der Zuschnitt wird mittels eines stempelartigen Kerns, der in einem der Messer angeordnet ist, aus dem Materialbogen herausgebrochen. Derartige Vorrichtungen haben den Vorteil, dass sich die Stanzmesser nicht so leicht abnutzen wie beispielsweise beim vollständigen Durchstanzen durch den Materialbogen. Des weiteren kann die Bildung von Graten an den Kanten verhindert werden, welche beispielsweise beim Matrizen-Patrizen-Schneiden auftreten können.

Idealerweise dringen beide Stanzmesser etwa gleich tief in das Bogenmaterial ein. Um die Schneidtiefe einzustellen, insbesondere zur Anpassung an unterschiedliche Bogendicken, schlägt die EP-B 0 773 856 vor, beide Messer mit stempelartigen Kernen zu versehen, die sich federnd gelagert innerhalb des Messerkranzes befinden und in Stanzrichtung gegen die Messerspitzen nach hinten versetzt werden können. Im Ruhezustand liegen die Frontflächen der Stempel in der Ebene der Messerspitzen, wodurch ein Durchbiegen des Bogens verhindert wird. Anschlagelemente begrenzen den maximalen Hub des Kerns relativ zum Messer und bestimmen damit die maximale Schneidtiefe des Messers. Zudem befindet sich an der unteren Trägerplatte ein Anschlag, der mit der oberen Trägerplatte zusammenwirkt und die minimale Distanz der Messerspitzen bestimmt. Durch geeignete Wahl der Federkonstanten der Lagerung der Kerne soll es gelingen, dass beim Herunterfahren des oberen Messers zuerst das untere Messer in das Material einschneidet. Dessen Schneidtiefe wird durch den Kern begrenzt. Im Verlauf der weiteren Abwärtsbewegung des oberen Messers schneidet auch dieses in das Material ein, wobei seine Schneidtiefe nunmehr durch den oberen Kern oder den Anschlag begrenzt wird.

Problematisch hierbei ist, dass zwar eine Anpassung der Vorrichtung an verschiedene Dicken des Materialbogens möglich ist, nicht aber an verschiedene Härten. Denn hierzu wäre auch eine Anpassung der Federkonstanten der beiden Federn notwendig, um nach wie vor einen beidseitig etwa gleich tiefen Schnitt zu realisieren. Des weiteren ist das Ausdrücken und die Entnahme des Zuschnitts nur unter grossem Aufwand zu realisieren. Da das Ausstossen des Zuschnitts in der Endposition der Messer stattfindet, muss der herausdrückende Kern gegen die Federkraft des anderen Kerns arbeiten. Des weiteren muss die obere Trägerplatte zur Entnahme des Zuschnitts so weit abgehoben werden, dass auf den Zuschnitt zugegriffen werden kann. Ein solcher verhältnismässig grosser Hub um ein Vielfaches der Dicke des Materialbogens erschwert einerseits die notwendige sehr präzise Ausrichtung der beiden Messer und andererseits die Realisierung hoher Taktzahlen. Ein weiteres Problem ist der hohe Verschleiss der mechanischen Komponenten, der durch das stossartige Abbremsen an den betreffenden Anschlägen entsteht.

Der Erfindung liegt daher die Aufgabe zugrunde, eine Stanzvorrichtung und ein entsprechendes Stanzverfahren anzugeben, bei welchem die Entnahme des Zuschnitts erleichtert ist.

Die Aufgabe wird gelöst durch eine Stanzvorrichtung mit den Merkmalen von Anspruch 1 und ein Verfahren zum Betrieb einer solchen Stanzvorrichtung mit den Merkmalen von Anspruch 8. Vorteilhafte Weiterbildungen der Erfindung sind in den abhängigen Ansprüchen, der Beschreibung und den Zeichnungen angegeben.

Erfindungsgemäss werden zwei hohlzylindrische Stanzmesser verwendet. Eines der Stanzmesser ist mit einem Stempel versehen. Das zweite Stanzmesser und die ihm zugeordnete Trägervorrichtung weisen in Stanzrichtung eine durchgehende Öffnung auf, durch die der Zuschnitt mittels des Stempels ausgestossen werden kann. Auf diese Weise gelingt ein effizientes Abführen der Zuschnitte, ohne dass die Messer mehr als den zum Einschieben und Stanzen des Bogens notwendigen Relativhub ausführen müssen. Der Stempel dient in einer vorteilhaften Weiterbildung der Erfindung zur Perfektionierung der Schnittkante, indem sein Umriss derart an die Kontur des zweiten Stanzmessers angepasst ist, dass der Zuschnitt nicht nur ausgebrochen, sondern die Seele beim Ausstossen des Zuschnitts über den gesamten Umfang durchgeschnitten wird.

Bei der erfindungsgemässen offenen Gestaltung des zweiten Stanzmessers und seiner Trägervorrichtung wird der Bogen vorzugsweise so zugeführt, dass er weitgehend ungehindert mit den Stanzmessern zusammenwirken kann und sich insbesondere vor oder während des Stanzens nicht durchbiegt. Erfindungsgemäß ist die Stanzvorrichtung dazu so gestaltet, dass die Bewegung des Bogens in Stanzrichtung im Normalbetrieb nicht durch Anschläge begrenzt wird, und zwar weder direkt z.B. durch Stempel wie bei der EP-B 0 773 856 noch indirekt durch mit einer Bogenauflage zusammenwirkende Anschläge. Auch der Antrieb der Stanzmesser relativ zueinander wird vorzugsweise so realisiert, dass die Stanztiefe bzw. der Hub der Stanzmesser anschlagfrei nur mittels einer geeigneten Ansteuerung des Antriebs eingestellt werden kann. Die anschlagfreie Konstruktion führt bei Verwendung von Messern mit gleichem Profil zu einem weitgehend symmetrischen Eindringen in den Materialbogen, auch wenn nur eines der Messer angetrieben ist.

Beispiele für die Erfindung sind in den Zeichnungen dargestellt und nachfolgend beschrieben. Es zeigen rein schematisch:
- Fig. 1: eine Überblickszeichnung einer erfindungsgemässen Stanzvorrichtung;
- Fig. 2: eine Detailansicht des Stanzwerkzeugs der Stanzvorrichtung aus Fig. 1;
- Fig. 3-6: Detailansichten einer erfindungsgemässen Stanzvorrichtung in verschiedenen Stadien eines Stanzzyklus.

Fig. 1 zeigt im Überblick eine erfindungsgemässe Stanzvorrichtung mit einem Stanzwerkzeug 44, das in einem Rahmen 40 bzw. einer Halterung gehaltert ist. Fig. 2 zeigt das Stanzwerkzeug 44 im Detail. Die Figuren 3-6 stellen die Funktionsweise der Stanzvorrichtung dar.

Kernstück der Stanzvorrichtung ist das eigentliche Stanzwerkzeug 44, das in Fig. 1 und 2 jeweils drei Messerpaare umfasst, die aus einem oberen ersten Stanzmesser 10 und einem unteren zweiten Stanzmesser 12 bestehen. In Fig. 3-6 ist der Einfachheit halber nur ein Messerpaar dargestellt.

Erstes und zweites Stanzmesser 10, 12 sind mit jeweils einer Trägervorrichtung 20, 22 starr verbunden, von denen in Fig. 3-6 nur die untere Trägervorrichtung 22 gezeigt ist. Wie in Fig. 3-6 angedeutet, umfasst die Trägervorrichtung 22 eine Messeraufnahmeplatte 22'; die obere Trägervorrichtung 20 kann analog gestaltet sein. Die Trägervorrichtung 22 ist ortsfest mit dem Rahmen 40 verbunden, während das erste Stanzmesser 10 bzw. seine Trägervorrichtung 20 mittels eines geeigneten Antriebs 36 in Stanzrichtung S bewegt werden kann und dabei einen Hub H ausführt. Bevorzugt ist der Antrieb eine elektrisch ansteuerbare, pneumatisch oder hydraulisch arbeitende Hubvorrichtung, deren Hub H mittels einer Steuervorrichtung 42 eingestellt und in kleinen Schritten, z.B. in 0,02 mm Schritten, verändert werden kann. Der Hub H beträgt vorzugsweise etwa zwischen 4 und 6 mm.

Mit den Trägervorrichtungen 20, 22 verbundene, vertikal orientierte Präzisions-Wälzführungen 32 dienen dazu, die präzise Vertikalbewegung der Stanzmesser 10, 12 zu realisieren. Mit nicht dargestellten Verstellmitteln wird die relative Lage der Stanzmesser 10, 12 in horizontaler Richtung eingestellt. Vertikal orientierte, zwischen den Trägervorrichtungen 20, 22 angeordnete Druckfedern 34 dienen zur Stabilisierung der Trägervorrichtungen 20, 22 und Aufwärtsbewegung der oberen Trägervorrichtung 20 beim bzw. nach dem Stanzen.

Die Stanzmesser 10, 12 sind hohlzylindrisch und haben eine im Schnitt in Stanzrichtung S keilförmige Schneide 11, 13. Die Stanzmesser 10, 12 liegen einander in der hier vertikal verlaufenden Stanzrichtung S gegenüber. Der von den Messerschneiden 11, 13 umschlossene Bereich hat für beide Stanzmesser 10, 12 etwa die gleiche Form.

Eine flächige Bogenauflage 18 ist mit der unteren Trägervorrichtung 22 über Federn 26 verbunden (siehe Fig. 3-6). Die Auflagefläche 19 der Bogenauflage 18 liegt im in Fig. 3 dargestellten Ruhezustand oberhalb der Schneide 13 des unteren Stanzmessers 12, z.B. 0,5-1 mm beabstandet, um den Materialbogen 16 zerstörungsfrei zwischen die beiden Stanzmesser 10, 12 einführen zu können.

Wie in Fig. 3-6 schematisch dargestellt, ist innerhalb des oberen Stanzmessers 10 ein Stempel 14 angeordnet, der mit einem weiteren Antrieb 38 in vertikaler Richtung, d.h. in Stanzrichtung S, bewegt werden kann. Die Frontfläche 15 des Stempels 14 ist im Ruhezustand gegenüber den Schneiden 11 des oberen Stanzmessers 10 um einen Betrag D von ca. 1 mm nach oben versetzt.

Erfindungsgemäss sind das untere Stanzmesser 12, die Messeraufnahmeplatte 22' und die Trägervorrichtung 22 hohl und umschliessen eine kanalartige, in Stanzrichtung S verlaufende Öffnung 24, durch die der Zuschnitt 30 nach unten gestossen werden kann. Im Gegensatz zum Stand der Technik enthält das untere Stanzmesser 12 keinen Stempel. Des weiteren ist auch die Bogenauflage 18 mit einer Aussparung 25 versehen, die in Stanzrichtung S mit der Öffnung 24 fluchtet bzw. grösser als diese ist.

Unterhalb der unteren Trägervorrichtung 22 befindet sich eine Transportvorrichtung 46 für Zuschnitte 30, die in Fig. 6 angedeutet ist.

Die Stanzvorrichtung funktioniert wie folgt: Wie in Fig. 1 gezeigt, wird ein Materialbogen 16 auf der Bogenauflage 18 zwischen die Stanzmesser 10, 12 eingeführt. Die Bogenauflage 18 wird durch die Federn 26, von denen insgesamt vorzugsweise vier vorhanden sind, in einem Abstand von der Messeraufnahmeplatte 22' gehalten. Der Stempel 14 befindet sich in einer gegenüber den Schneiden 11 des oberen Stanzmessers 10 zurückgezogenen Position.

Ein Steuerimpuls der Steuervorrichtung 42 setzt den Antrieb 36 in Gang und veranlasst die obere Trägervorrichtung 20, sich um einen Hub H nach unten zu verschieben. In Fig. 4 ist die abgesenkte Stellung des oberen Stanzmessers 10 in durchgezogenen Linien dargestellt und die Ruheposition gemäss Fig. 3 gestrichelt angedeutet. Der Stempel 14 ist noch mit der oberen Trägervorrichtung 20 gekoppelt und wird daher ebenfalls nach unten bewegt. Durch den Druck des oberen Stanzmessers 10 auf den Materialbogen 16 schneidet das obere Stanzmesser 10 in den Materialbogen 16 ein. Die Federkonstante der die Bogenauflage 18 stützenden Federn 26 ist so gering gewählt, dass die zum Hinunterdrücken der Bogenauflage 18 notwendige Kraft um ein Vielfaches geringer ist als die durch das obere Stanzmesser 10 ausgeübte Kraft, vorzugsweise um einen Faktor 100-500. Bei einer typischen Stanzkraft von 25 kN beträgt die zum Herunterdrücken der Bogenauflage 18 um typischerweise 2-3 mm notwendige Kraft beispielsweise etwa zwischen 50 und 150 N. Damit bietet die Bogenauflage 18 praktisch keinen Widerstand. Des weiteren wird die Bewegung der Bogenauflage 18 nach unten nicht durch Anschläge begrenzt, insbesondere bleibt zwischen der unteren Trägervorrichtung 22 bzw. der Messeraufnahmeplatte 22' und der Bogenauflage 18 ein Spalt 48. Die Aussparung 25 in der Bogenauflage 18 ist so gross, dass die Bogenauflage 18 beim Herunterdrücken nicht mit dem Stanzmesser 12 oder der Messeraufnahmeplatte 22' in Berührung kommt oder sogar verklemmt. Diese anschlagfreie Gestaltung und die geringe Federkonstante führen dazu, dass die Bogenauflage 18 unmittelbar nachgibt und beide Stanzmesser 10, 12 bei einem homogenen Material oder im Schnitt symmetrisch aufgebauten Verbundmaterial durch den Stoss des oberen Stanzmessers 10 etwa gleich tief in den Materialbogen 16 hineingestossen werden. Eine Anpassung der Eindringtiefen T1, T2 durch Anschläge oder im Messer angeordnete Stempel wie beim Stand der Technik ist nicht notwendig. Diese Konstruktion verhindert trotz der offenen Gestaltung des unteren Stanzmessers 12 und der Bogenauflage 18 mit Aussparung 25 ein Durchbiegen und damit unpräzises Schneiden des Materialbogens 16, da zu einem sehr frühen Zeitpunkt im Stanzvorgang bereits die Schneiden 11, 13 beider Stanzmesser 10, 12 eindringen und von der Bogenauflage kein Widerstand ausgeübt wird.

Erfindungsgemäss ist der Hub H mit der Steuervorrichtung 42 so gewählt, dass beide Stanzmesser 10, 12 in eine Tiefe T1 bzw. T2, wobei T1 ungefähr gleich T2 ist, eindringen und eine Seele 28 einer Dicke d von ca. 0,05 bis 0,15 mm, vorzugsweise ca. 0,1 mm zwischen den Messerschneiden 11, 13 verbleibt. Des weiteren ist die Frontfläche 15 des Stempels 14 gegenüber der Schneide 11 des oberen Stanzmessers 10 um einen Betrag D>T1 nach hinten versetzt, so dass sie während des Stanzvorgangs vom Materialbogen 16 beabstandet ist und nicht als Anschlag wirkt.

Fig. 5 zeigt, wie der Zuschnitt 30 mittels des Stempels 14 aus dem Materialbogen 16 herausgedrückt wird. Die Steuervorrichtung 42 veranlasst dazu den weiteren Antrieb 38 zu einer Bewegung des Stempels 14 relativ zum oberen Stanzmesser 10. Der Hub des Stempels 14 relativ zum Stanzmesser 10 beträgt dazu vorzugsweise 10 bis 20 mm. Ein nicht dargestellter Hubzylinder mit festen Endpositionen dient zur Realisierung der Bewegung des Stempels. Vorzugsweise wirken die Aussenkanten 14' des Stempels 14 dazu nach Art einer Schere mit der Messerschneide 13 des unteren Stanzmessers 12 zusammen, indem die Kontur des Stempels 14 an die des Stanzmessers 12 angepasst ist, so dass die Seele 28 sauber durchtrennt wird. Wie in Fig. 6 gezeigt, fällt der Zuschnitt 30 durch die Öffnung 24 nach unten und kann mit dort entnommen oder mit einer geeigneten Transporteinrichtung 46 entfernt werden. Anschliessend werden die obere Trägervorrichtung 20 und der Stempel 14 wieder in ihre in Fig. 3 gezeigte Ruheposition gebracht, so dass sich die Feder 26 entspannt und die Auflagefläche 19 der Bogenauflage 18 wieder oberhalb der Messerschneide 13 angeordnet ist.

Statt eines elektrohydraulischen bzw. elektropneumatischen Antriebs kann auch ein Exzenterantrieb eingesetzt werden, mit dem ebenfalls eine anschlagfreie Bewegung des Stanzmessers mit vorbestimmtem Hub realisiert werden kann. Der Antrieb 38 für den Stempel 14 kann auch in den Antrieb 36 für das obere Stanzmesser 10 bzw. die obere Trägervorrichtung 20 integriert sein.

## Patentansprüche

1. Vorrichtung zum Stanzen von Zuschnitten (30) aus einem Materialbogen (16), insbesondere von Karten aus einem Karton-, Plastik- oder Verbundmaterial, mit an jeweils einer Trägervorrichtung (20, 22) angebrachten, einander gegenüberliegenden, zum Stanzen miteinander zusammenwirkenden hohlzylindrischen ersten und zweiten Stanzmessern (10, 12), einem Antrieb (36) für wenigstens eine Trägervorrichtung (20) in einer senkrecht zu ihr verlaufenden Stanzrichtung (S), Mitteln zum Einstellen der Schneidtiefe (T1, T2) der Stanzmesser (10, 12) derart, dass die Stanzmesser (10, 12) während des Stanzvorgangs unter Bildung einer Seele (28) im Materialbogen (16) voneinander beabstandet sind, einem innerhalb des ersten Stanzmessers (10) angeordneten, relativ zum ersten Stanzmesser (10) beweglichen Stempel (14), und einer durchgehenden, in Stanzrichtung (S) verlaufenden Öffnung (24) im zweiten Stanzmesser (12) und in der letzterem zugeordneten Trägervorrichtung (22), durch die die Zuschnitte (30) mittels des Stempels (14) ausgestossen werden, **dadurch gekennzeichnet, dass** die Mittel zum Einstellen der Schneidtiefe der Stanzmesser eine Steuereinrichtung (42) umfassen, die den Antrieb (36) unter Verzicht auf einen mechanischen Anschlag derart ansteuert, dass die Richtung der Relativbewegung der Stanzmesser (10, 12) bei Erreichen einer vorbestimmten Endposition umgekehrt wird.

2. Stanzvorrichtung nach Anspruch 1, **dadurch gekennzeichnet, dass** der Umriss des Stempels (14) derart an die Kontur des zweiten Stanzmessers (12) angepasst ist, dass die Seele (28) beim Ausstossen des Zuschnitts (30) durchgeschnitten wird.

3. Stanzvorrichtung nach Anspruch 1 oder 2, **gekennzeichnet durch** eine zwischen den Trägervorrichtungen (20, 22) angeordnete Bogenauflage (18) zum Einführen eines Materialbogens (16) zwischen das erste und das zweite Stanzmesser (10, 12), wobei die Bogenauflage (18) im Bereich der Stanzmesser (10, 12) eine Aussparung (25) aufweist.

4. Stanzvorrichtung nach Anspruch 3, **dadurch gekennzeichnet, dass** die Trägervorrichtung (22) für das zweite Stanzmesser (12) ortsfest und die Bogenauflage (18) über wenigstens eine Feder (26) mit dieser Trägervorrichtung (22) verbunden ist, wobei der auf der Bogenauflage (18) aufliegende Materialbogen (16) durch die Bewegung des ersten Messers (10) in das zweite Messer (12) hineingestossen wird.

5. Stanzvorrichtung nach Anspruch 4, **dadurch gekennzeichnet, dass** die Bogenauflage (18) derart geformt und von der Trägervorrichtung (22) für das zweite Stanzmesser (12) beabstandet angeordnet ist, dass die Bogenauflage (18) einen zum Stanzen notwendigen Hub ausführen kann, ohne an der Trägervorrichtung (22) oder dem zweiten Stanzmesser (12) oder sonstigen mechanischen Komponenten anzuschlagen.

6. Stanzvorrichtung nach Anspruch 4 oder 5, **dadurch gekennzeichnet, dass** die Federkonstante der Feder (26) so gewählt ist, dass die zum Herunterdrücken der Bogenauflage (18) notwendige Kraft kleiner als die zum Stanzen notwendige Kraft ist, vorzugsweise um ein Vielfaches kleiner.

7. Stanzvorrichtung nach Anspruch 1, **dadurch gekennzeichnet, dass** der Antrieb (36) eine pneumatisch oder hydraulisch arbeitende Hubvorrichtung umfasst, deren Hub mittels der Steuervorrichtung (42) einstellbar ist.

8. Verfahren zum Betrieb einer Stanzvorrichtung nach einem der Ansprüche 1 - 7 mit folgenden Schritten:
- Einführen eines Materialbogens (16) zwischen das erste und zweite Stanzmesser (10, 12);
- Bewegen der Stanzmesser (10, 12) in Stanzrichtung (S) relativ zueinander aufeinander zu, so dass die Stanzmesser (10, 12) in ihrer Endposition unter Bildung einer Seele (28) im Materialbogen (16) voneinander beabstandet sind, wobei die Richtung der Relativbewegung der Stanzmesser (10, 12) bei Erreichen einer vorbestimmten Endposition umgekehrt wird, ohne dass eine der Trägervorrichtungen (20, 22) oder eines der Stanzmesser (10, 12) durch einen mechanischen Anschlag gestoppt wird;
- Bewegen des Stempels (14) relativ zum ersten Stanzmesser (10) in Stanzrichtung (S) zum Durchtrennen der Seele (28) und zum Ausstossen des Zuschnitts (30) durch das zweite Stanzmesser (12);
- Zurückziehen des Stempels (14) und Zurückbewegen der Stanzmesser (10, 12) in ihre Ausgangsposition.

9. Verfahren nach Anspruch 8, **dadurch gekennzeichnet, dass** die Bewegungsrichtung des Stempels (14) bei Erreichen einer vorbestimmten Endposition umgekehrt wird, ohne dass der Stempel (14) durch einen mechanischen Anschlag gestoppt wird.

## Claims

1. Apparatus for punching blanks (30) from a material sheet (16), in particular cards from a cardboard, plastic or composite material, having hollow-cylindrical first and second punching knives (10, 12) which are attached to in each case one carrier apparatus (20, 22), lie opposite one another and interact with one another for punching, a drive (36) for at least one carrier apparatus (20) in a punching direction (S) which extends perpendicularly with respect to the said carrier apparatus (20), means for setting the cutting depth (T1, T2) of the punching knives (10, 12) in such a way that the punching knives (10, 12) are spaced apart from one another during the punching operation with the formation of a core (28) in the material sheet (16), a plunger (14) which is arranged within the first punching knife (10) and can be moved relative to the first punching knife (10), and a continuous opening (24) which extends in the punching direction (S) in the second punching knife (12) and in the carrier apparatus (22) associated to the latter, through which the blanks (30) are ejected by means of the plunger (14), **characterized in that** the means for setting the cutting depth of the punching knives comprise a control device (42) which actuates the drive (36) with the omission of a mechanical stop, in such a way that the direction of the relative movement of the punching knives (10, 12) is reversed when a predefined end position is reached.

2. Punching apparatus according to Claim 1,
**characterized in that** the outline of the plunger (14) is adapted to the contour of the second punching knife (12) in such a way that the core (28) is cut through during ejection of the blank (30).

3. Punching apparatus according to Claim 1 or 2, **characterized by** a sheet support (18) which is arranged between the carrier apparatuses (20, 22) for inserting a material sheet (16) between the first and the second punching knife (10, 12), the sheet support (18) having a cut-out (25) in the region of the punching knives (10, 12).

4. Punching apparatus according to Claim 3, **characterized in that** the carrier apparatus (22) for the second punching knife (12) is stationary and the sheet support (18) is connected to the said carrier apparatus (22) via at least one spring (26), the material sheet (16) which lies on the sheet support (18) being pushed into the second knife (12) by the movement of the first knife (10).

5. Punching apparatus according to Claim 4, **characterized in that** the sheet support (18) is shaped in such a way, and is arranged spaced apart from the carrier apparatus (22) for the second punching knife (12), that the sheet support (18) can perform a stroke which is necessary for punching, without coming into contact with the carrier apparatus (22) or the second punching knife (12) or other mechanical components.

6. Punching apparatus according to Claim 4 or 5, **characterized in that** the spring constant of the spring (26) is selected in such a way that the force which is necessary for pressing down the sheet support (18) is smaller than the force which is necessary for punching, preferably is smaller by a multiple.

7. Punching apparatus according to Claim 1, **characterized in that** the drive (36) comprises a pneumatically or hydraulically operating reciprocating apparatus, the stroke of which can be set by means of the control apparatus (42).

8. Method for operating a punching apparatus according to one of Claims 1 to 7, having the following steps:
- insertion of a material sheet (16) between the first and second punching knives (10, 12);
- movement of the punching knives (10, 12) relative to one another in the punching direction (S) towards one another, with the result that the punching knives (10, 12) are spaced apart from one another in their end position with the formation of a core (28) in the material sheet (16), the direction of the relative movement of the punching knives (10, 12) being reversed when a predefined end position is reached, without one of the carrier apparatuses (20, 22) or one of the punching knives (10, 12) being stopped by a mechanical stop;
- movement of the plunger (14) relative to the first punching knife (10) in the punching direction (S) in order to sever the core (28) and in order to eject the blank (30) through the second punching knife (12);
- retraction of the plunger (14) and movement of the punching knives (10, 12) back into their initial position.

9. Method according to Claim 8, **characterized in that** the movement direction of the plunger (14) is reversed when a predefined end position is reached, without the plunger (14) being stopped by a mechanical stop.

## Revendications

1. Dispositif pour estamper des pièces découpées (30) à partir d'une feuille de matériau (16), en particulier de cartes en matériau à base de carton, de plastique ou de composite, avec des premier et deuxième couteaux d'estampage (10, 12) cylindriques creux montés sur un dispositif de support (20, 22) respectif, en regard l'un de l'autre, coopérant mutuellement pour réaliser l'estampage, avec un entraînement (36) pour au moins un dispositif de support (20) dans une direction d'estampage (S) s'étendant perpendiculairement à lui, avec des moyens pour ajuster la profondeur de coupe (T1, T2) des couteaux d'estampage (10, 12), de telle sorte que les couteaux d'estampage (10, 12), pendant l'opération d'estampage, soient espacés l'un de l'autre en formant une âme (28) dans la feuille de matériau (16), avec un poinçon (14) disposé à l'intérieur du premier couteau d'estampage (10) et déplaçable par rapport au premier couteau d'estampage (10), et avec une ouverture continue (24) s'étendant dans la direction d'estampage (S) dans le deuxième couteau d'estampage (12), et dans le dispositif de support (22) associé au dernier, à travers laquelle les pièces découpées (30) sont expulsées au moyen du poinçon (14), **caractérisé en ce que** les moyens pour l'ajustement de la profondeur de coupe des couteaux d'estampage comprennent un dispositif de commande (42) qui commande l'entraînement (36) en se passant d'une butée mécanique, de telle sorte que la direction du mouvement relatif des couteaux d'estampage (10, 12) soit inversée une fois qu'une position finale prédéfinie est atteinte.

2. Dispositif d'estampage selon la revendication 1, **caractérisé en ce que** le pourtour du poinçon (14) est adapté au contour du deuxième couteau d'estampage (12) de telle sorte que l'âme (28) soit coupée lors de l'expulsion de la pièce découpée (30).

3. Dispositif d'estampage selon la revendication 1 ou 2, **caractérisé par** un appui pour feuille (18) disposé entre les dispositifs de support (20, 22) pour l'introduction d'une feuille de matériau (16) entre le premier et le deuxième couteau d'estampage (10, 12), l'appui pour feuille (18) présentant un évidement (25) dans la région des couteaux d'estampage (10, 12).

4. Dispositif d'estampage selon la revendication 3, **caractérisé en ce que** le dispositif de support (22) pour le deuxième couteau d'estampage (12) est fixe et l'appui pour feuille (18) est connecté par le biais d'au moins un ressort (26) à ce dispositif de support (22), la feuille de matériau (16) reposant sur l'appui pour feuille (18) étant poussée dans le deuxième couteau (12) par le mouvement du premier couteau (10).

5. Dispositif d'estampage selon la revendication 4, **caractérisé en ce que** l'appui pour feuille (18) est formé et disposé à distance du dispositif de support (22) pour le deuxième couteau d'estampage (12) de telle sorte que l'appui pour feuille (18) puisse effectuer une course nécessaire pour l'estampage sans buter contre le dispositif de support (22) ou le deuxième couteau d'estampage (12) ou d'autres composants mécaniques.

6. Dispositif d'estampage selon la revendication 4 ou 5, **caractérisé en ce que** la constante de rappel du ressort (26) est choisie de telle sorte que la force nécessaire pour enfoncer l'appui pour feuille (18) soit inférieure, de préférence d'un multiple, à la force nécessaire pour l'estampage.

7. Dispositif d'estampage selon la revendication 1, **caractérisé en ce que** l'entraînement (36) comprend un dispositif de levage pneumatique ou hydraulique dont la course de levage peut être ajustée au moyen du dispositif de commande (42).

8. Procédé pour faire fonctionner un dispositif d'estampage selon l'une quelconque des revendications 1 à 7, comprenant les étapes suivantes :
- introduction d'une feuille de matériau (16) entre le premier et le deuxième couteau d'estampage (10, 12) ;
- déplacement des couteaux d'estampage (10, 12) dans la direction d'estampage (S) l'un par rapport à l'autre et l'un vers l'autre, de sorte que les couteaux d'estampage (10, 12), dans leur position finale, soient espacés l'un de l'autre en formant une âme (28) dans la feuille de matériau (16), la direction du mouvement relatif des couteaux d'estampage (10, 12) étant inversée une fois qu'une position finale prédéfinie est atteinte, sans que l'un des dispositifs de support (20, 22) ou l'un des couteaux d'estampage (10, 12) ne soit arrêté par une butée mécanique ;
- déplacement du poinçon (14) par rapport au premier couteau d'estampage (10) dans la direction d'estampage (S) pour sectionner l'âme (28) et pour expulser la pièce découpée (30) par le deuxième couteau d'estampage (12) ;
- retrait du poinçon (14) et retour des couteaux d'estampage (10, 12) dans leur position de départ.

9. Procédé selon la revendication 8, **caractérisé en ce que** le sens de déplacement du poinçon (14) est inversé une fois qu'une position finale prédéfinie est atteinte, sans que le poinçon (14) ne soit arrêté par une butée mécanique.
